# EUROPÄISCHE PATENTSCHRIFT

(11) **EP 0 071 756 B1**
(45) Veröffentlichungstag und Bekanntmachung des Hinweises auf die Patenterteilung: **17.09.1986**
(21) Anmeldenummer: 82105901.1
(22) Anmeldetag: 02.07.1982
(51) Int. Cl.: B05B 15/12

(54) **Kabine zum Sprühbeschichten von Gegenständen mit Pulver**
Cabin for spray-coating objects with powder
Cabine pour le revêtement des objets par la pulvérisation de poudre

(30) Priorität: 10.08.1981 DE 3131565
(43) Veröffentlichungstag der Anmeldung: 16.02.1983
(73) Patentinhaber: Ransburg-Gema AG, CH-9015 St. Gallen (CH)
(72) Erfinder: Gubler, Roland, CH-9030 Abtwil (CH); Muttner, Christian, CH-9014 St.Gallen (CH)
(74) Vertreter: Vetter, Ewald Otto, Dipl.-Ing.

## Beschreibung

Die Erfindung betrifft eine Kabine zum Sprühbeschichten von Gegenständen mit Pulver gemäss den Merkmalen des Oberbegriffes von Patentanspruch 1.

Eine solche Kabine ist aus der WO 81/02117 bekannt. Ähnliche Kabinen sind auch aus den DE-A-2 731 123 und 2 809 020 bekannt. Die an den Kabinenlängsseiten angeordneten Abluftreinigungseinheiten ziehen über Filterelemente pulverhaltige Abluft in Kabinenquerrichtung aus dem Kabineninnenraum ab. Von den Filterelementen aus der Abluft ausgeschiedenes Pulver fällt ausserhalb des Kabineninnenraumes in rinnenartige Behälter, die unter ihnen angeordnet sind.

Der Kabinenboden ist quer zur Kabinenlängsrichtung geneigt und als Rutsche mit glatter Oberfläche ausgebildet. Auf den Kabinenboden fallendes Pulver gleitet seitlich aus dem Kabineninnenraum heraus in Behälter unter den Filterelementen.

Weiter zeigt die DE-A-2 945 934 eine aus drei Baueinheiten bestehende Kabine. Davon bildet nur die mittlere Einheit einen Sprühbeschichtungsraum mit seitlich angeordneten Sprühvorrichtungen und mit unter ihm angeordneten, durch ein Sieb abgedeckten, seinen gesamten Horizontalquerschnitt einnehmenden Pulverreservoir. Letzteres enthält einen Fluidboden und fängt herunterfallendes Pulver auf. Vom Reservoir führen Pulverförderleitungen zu den Sprühvorrichtungen. Die beiden anderen Einheiten dienen als Eingangsschleuse und als Ausgangsschleuse und enthalten Abluftreinigungsfilter sowie Gebläse. Die Gebläse ziehen pulverhaltige Abluft in Kabinenlängsrichtung aus der mittleren Einheit ab und dann über seitliche Schlitze der äusseren Einheiten sowie anschliessend in Kabinenlängsrichtung in die Filter. Durch Umkehrung der Luftströmung durch die Filterelemente fällt an ihnen haftendes Pulver auf einen Fluidboden. Die Kabine hat den Nachteil, dass sie nicht ausreichend veränderbar, insbesondere nicht verlängerbar ist und mit Bezug auf den nur durch die mittlere Einheit gegebenen Sprühbeschichtungsraum viel Platz benötigt. In den beiden äusseren Einheiten können keine Gegenstände beschichtet werden. Die Strömungswege vom Sprühbeschichtungsraum der mittleren Einheit bis zu den Filtern der äusseren Schleusen-Einheiten ist lang und nicht geradlinig, sodass starke Gebläse und viel Energie erforderlich sind. Von den Filtern abfallendes Pulver kann nicht kontinuierlich, sondern nur in Beschichtungspausen und mit starker Gegenluft in die mittlere Einheit zurückgetrieben werden.

Ferner zeigen die DE-A-2 946 436 und die DE-B-2 546 920 Kabinen, bei denen die Abluft nach unten durch den Kabinenboden abgezogen wird. Dies ist nachteilig, weil dadurch die Fallgeschwindigkeit des Pulvers erhöht wird. Das Pulver sollte jedoch möglichst lange im Bereich der zu beschichtenden Gegenstände bleiben. Ausserdem zeigt die DE-A-2 835 474 eine Kabine, bei welcher die Abluftreinigungseinheiten unmittelbar unter dem Beschichtungsraum angeordnet sind, sodass das gesamte nach unten fallende Pulver auf die Filterelemente der Abluftreinigungseinheiten fällt.

Durch die Erfindung soll die Aufgabe gelöst werden, eine kompakte und leicht von Pulver zu reinigende Kabine der eingangs genannten Gattung zu schaffen, wobei insbesondere die Filter der Abluftreinigungseinheiten leicht zu reinigen und auszuwechseln sowie die Kabine leicht veränderbar sein soll.

Diese Aufgabe wird gemäss dem Kennzeichen des Patentanspruches 1 gelöst.

Eine besonders vorteilhafte Lösung ist durch die Merkmale des Patentanspruches 6 gegeben. Weitere Merkmale ergeben sich aus den anderen Unteransprüchen.

Vorteile der Erfindung sind insbesondere: Kleine, leicht wechselbare Filter; leichte Zugänglichkeit der Kabine durch grosse, beim Wechseln der Filterelemente entstehende Öffnungen; schonendstes Abrutschen des Pulvers auf dem leicht geneigten, vorzugsweise fluidisierten Boden unterhalb der Filterelemente und im Kabineninnenraum; Wände der Kabine durch gute Zugänglichkeit leicht reinigbar; kompakte Bauart; von den Filtern abfallendes Pulver kann auch ohne Gegenluft, allein durch Schwerkraft, kontinuierlich, in den Kabineninnenraum und über den Kabinenboden in den Pulverbehälter zurückfallen.

Unter «Pulver» ist pulverförmiges bis körniges Beschichtungsmaterial zu verstehen. «Fluidboden» ist ein Boden, aus welchem durch eine Vielzahl von Öffnungen Gas, normalerweise Luft, austritt, welches auf dem Boden ein Luftkissen bildet, von welchem die Pulverteilchen getragen werden.

Eine Ausführungsform der Erfindung wird im folgenden mit Bezug auf Zeichnungen als Beispiel beschrieben. Es zeigen
Figur 1 einen schematischen Längsschnitt durch eine Kabine,
Figur2 eine Draufsicht auf die Kabine von Fig. 1.
Figur eine stirnseitige Ansicht der Kabine, und
Figur 4 einen Querschnitt durch eine Kabinennische mit einer Abluftreinigungseinheit.

Auf der in Figur 1 dargestellten Längsseite 1 der Kabine befinden sich beispielsweise drei Nischen 2. Darin befinden sich je beispielsweise zwei Filterelemente 4 einer Abluftreinigungseinheit 3 mit darüber angeordneten Gegenblaselementen 5 und Gebläsen 6. Das Gebläse 6 saugt über die Filterelemente 4 Luft aus der Kabine ab, deren gesamter Innenraum als Sprühbeschichtungsraum verwendet werden kann. Von den Filterelementen 4 abfallendes Pulver fällt auf schräg nach unten in die Kabine gerichtete, als Rutschen ausgebildete Leitelemente 7 und fällt von dort in Richtung des Pfeiles 12 in den Kabineninnenraum zurück auf den Kabinenboden 8 und über diesen in Richtung der Pfeile 17 und 18 durch eine Öffnung 9 in einen Behälter 10. In den Behälter 10 gelangt auch das Pulver, welches sich im Kabineninnenraum auf den Kabinenboden 8 durch Schwerkraft absetzt. Der Pulverbehälter 10 ist zweckmässigerweise durch ein Sieb 11 gegen grobe Verunreinigungen abgedeckt. Von einer Gasquelle 13 geliefertes Gas saugt in einem Injektor 19 Pulver aus dem Behälter 10 und treibt es über eine Leitung 14 zu einer Spritzpistole 15 einer Sprühvorrichtung zum Sprühbeschichten von Gegenständen 16. Weitere Druckluftquellen 13 dienen zur Gasversorgung der Gegenblaselemente 5 der Abluftreinigungseinheiten 3. Pfeile 27 zeigen die im wesentlichen horizontale Ansaugung von Abluft und Pulver aus dem Kabineninnenraum zu den Filterelementen der Abluftreinigungseinheiten. Die Gegenstände 16 werden durch einen Förderer 20 durch die Kabine transportiert.

Aus dem Kabineninnenraum über die Filterelemente 4 abgezogene und über die Ventilatoren 6 ausgestossene Luft 16' ist durch die Filterelemente 4 ausreichend von Pulver gereinigt worden und kann unmittelbar in den umgebenden Arbeitsraum gegeben werden.

Der Kabinenboden 8 ist ein sogenannter Fluidboden. Dieser besteht im wesentlichen aus zwei in Längsrichtung nach unten zur Bodenöffnung 9 hin geneigten porösen, d. h. mit einer Vielzahl von Öffnungen versehenen Längsplatten 21 und zwei in Kabinenquerrichtung zur Öffnung 9 nach unten geneigten Querplatten 22. Unter den Bodenplatten 21 und 22 befinden sich an Druckluftquellen 13 angeschlossene Fluidkammern 23. Dadurch bildet sich über den mit Öffnungen versehenen Bodenplatten 21 und 22 ein Luftkissen, auf welchem die Pulverteile schweben. Wenn die in Querrichtung schrägen Bodenplatten verhältnismässig stark geneigt angeordnet sind und nur eine kurze Höhe haben, dann brauchen sie nicht als Fluidboden ausgebildet zu sein, sondern können eine glatte geschlossene Oberfläche haben. In diesem Falle genügt es, wenn die in Längsrichtung geneigten Bodenteile 21, 23 als Fluidboden ausgebildet sind.

Der Boden des Behälters 10 ist in ähnlicher Weise durch eine Fluidkammer 24 und eine sie nach oben begrenzende, mit Öffnung versehene Bodenplatte 25 als Fluidboden 26 ausgebildet.

Die Fördervorrichtung 20 transportiert die zu beschichtenden Gegenstände 16 über einen Eingang 31 und einen Ausgang 32 durch den Kabineninnenraum.

Wie Figur 2 zeigt, kann eine Sprühvorrichtung der Kabine ein durch Türen 41 zu öffnendes Wandelement mit einer Handspritzpistole 15 sein. Es können jedoch auch automatisch gesteuerte Spritzpistolen 42 vorgesehen sein. Die Türen 41 ermöglichen auch den Zugang in den Kabineninnenraum. In Figur 2 sind die Sprühvorrichtungen mit den Spritzpistolen 15 und 42 alle auf der gleichen Kabinenseite angeordnet. Es können auch auf der gegenüberliegenden Seite Spritzvorrichtungen 43 in Form von vorbereiteten Wandelementen mit Schlitzen 44 zum Hindurchführen von Pistolen 15 oder 42 vorgesehen sein. Im Rahmen dieser Beschreibung sind also unter Sprühvorrichtungen alle Stellen der Kabine gemeint, an denen Spritzpistolen 15 oder 42 zum Sprühbeschichten angebracht werden können oder angebracht sind. Ein besonderer Vorteil ist auch, dass die Sprühvorrichtungen auf gegenüberliegenden Seiten von Abluftreinigungseinheiten 5, 6 angeordnet werden können. Die Kabine ist derart ausgebildet, dass auch Abluftreinigungseinheiten 5, 6 gegen Sprühvorrichtungen mit Pistolen 15 bzw. 42 ausgetauscht werden können. Dies ist dadurch möglich, weil die Abluftreinigungseinheiten 5, 6 aus der Abluft ausgeschiedenes Pulver wieder in den Teil des Kabineninnenraumes zurückgeben, welcher auf Grund der Konstruktion des Bodens und der Wände zum Sprühbeschichten geeignet ist. Bei dem in den Fig. 2 gezeigten Ausführungsbeispiel ist die Kabine in Längsrichtung aus fünf Baueinheiten 45, 46, 47, 48 und 49 zusammengestellt. Die Anzahl der Baueinheiten kann beliebig verändert werden. Auch können Abluftreinigungseinheiten der einen Kabinenseite gegen Abluftreinigungseinheiten oder Sprühvorrichtungen der anderen Kabinenseite vertauscht werden. Ein Reservoir 51 mit frischem Pulver gibt bei Bedarf frisches Pulver in den Behälter 10.

Figur 3 zeigt eine stirnseitige Ansicht der Kabine.

Figur 4 zeigt, dass die Nischen 2 durch Kästen 53 gebildet sind, welche auf Ausschnitte 54 der Kabinenlängsseiten 1 zusammen mit den Teilen 4, 5 und 6 der Abluftreinigungseinheiten 3 leicht auswechselbar aufgesetzt sind. Die als Rutschen ausgebildeten Leitelemente 7 unter den Filterelementen 4 können als geschlossene, glatte Elemente ausgebildet sein, wenn ihr Neigungswinkel 55 ausreichend steil ist, dass Pulver abrutschen kann. Dieser Winkel sollte gegenüber einer Horizontalen mindestens 45° betragen und beträgt jedoch vorzugsweise 57,5°. Das gleiche gilt für den Neigungswinkel der einzelnen Teile des Kabinenbodens 8. Bei der Ausführungsform nach Fig. 4 ist auch das Leitelement 7 als Fluidboden mit einer mit Durchtrittsöffnungen versehenen Deckplatte 56 und einer Fluidkammer 57 ausgebildet, welche an eine Druckluftquelle 13 angeschlossen ist. Die Abluft wird aus dem Kabineninnenraum im wesentlichen horizontal entsprechend den Pfeilen 27, jedoch eher etwas von unten nach oben zu den Filterelementen 4 hin abgezogen. Zu diesem Zwecke sind die Filterelemente 4 so hoch angeordnet, dass ihre mittlere Höhe 58 mindestens gleich, vorzugsweise jedoch höher ist als die mittlere Höhe 59 des Kabineninnenraumes. Von den Filterelementen 4 abfallendes Pulver ist mit 60 bezeichnet. Bei jeder Nische 2 bilden die darin untergebrachten Filterelemente 4 zusammen mit der Nischenrückwand 61 eine für sich auswechselbare Filtereinheit 62. Diese Filtereinheiten 62 sind wesentlich kleiner und leichter als die fahrbaren auswechselbaren Filtereinheiten der bekannten Kabinen und wiegen weniger als 10 kg, vorzugsweise nur ungefähr 5 kg. Dadurch können sie leicht getragen und schnell ausgewechselt werden. Durch Spannelemente 63 werden sie nach oben dichtend gegen die angrenzenden Elemente 5 und 6 gedrückt. Durch mehrere kleinere Abluftreinigungseinheiten 3 ist der Aufbau der Kabine variabler als mit grossen Filtereinrichtungen. Es kann wahlweise eine Filtereinheit 62 oder eine ganze Abluftreinigungseinheit 3 ausgetauscht werden. Dabei werden Öffnungen 54 in den Kabinenwänden frei und ermöglichen den Zugang in den Kabineninnenraum.

Ein wesentliches Merkmal ist, dass das Pulver mit der Abluft vom Kabineninnenraum quer zur Kabinenlängsrichtung ohne Umlenkung auf kürzestem Wege zu den Filterelementen 4 gelangt und von diesen, nachdem es abgefallen ist, ohne Umlenkung unmittelbar wieder quer zur Kabinenlängsrichtung in das Kabineninnere zurückgeleitet wird. Ferner ist es wichtig, dass von den Filterelementen 4 abfallendes Pulver durch die schrägen Leitelemente 7 auch während Sprühbeschichtungsvorgängen, und ohne Gegenluft durch die Filterelemente 4 hindurchzublasen, kontinuierlich in den Kabineninnenraum zurückfallen kann.

Anstelle der beschriebenen Ausführungsform mit Fluidboden, können der Kabinenboden 8, und auch die Kabinenwände, Elektroden zur Erzeugung elektrischer Wechselfelder enthalten, durch welche anfallende Pulverteilchen abgestossen werden. Durch Erzeugung von wandernden elektrischen Wechselfeldern kann anfallendes Pulver in eine bestimmte Richtung transportiert werden. Solche Möglichkeiten zeigt die deutsche Patentschrift DE-C-2 248 367.

Eine nochmals weitere Ausführungsform kann darin bestehen, dass der Kabinenboden durch ein umlaufendes Transportband zum Sammeln und Abführen von anfallendem Pulver nach der deutschen Auslegeschrift DE-B-2 546 920 ausgebildet ist.

## Patentansprüche

1. Kabine zum Sprühbeschichten von Gegenständen mit Pulver, mit einem Kabineneingang (31) und einem Kabinenausgang (32) zum Hindurchführen von Gegenständen durch einen Beschichtungsraum in Kabinenlängsrichtung, mit mindestens einer Sprühvorrichtung (15) an einer Längsseite der Kabine, mit mindestens einer an einer Längsseite der Kabine angeordneten Abluftreinigungseinheit (3), die mindestens ein Filterelement (4) in einem einseitig offenen Kasten (53) aufweist, welcher mir seiner offenen Seite zum Beschichtungsraum hin an einer Längsseite der Kabine angeordnet und lösbar an der Kabine befestigt ist und zusammen mit den Filterelementen (4) eine Filtereinheit (62) bildet, und mit einer Sammelvorrichtung (8, 21, 23) für überschüssiges Pulver, die sich über die gesamte Länge und Breite des Beschichtungsraumes am Kabinenboden erstreckt, dadurch gekennzeichnet, dass an mindestens einer der Kabinenlängswände (1) nacheinander mehrere Öffnungen (54) für Filtereinheiten (62) vorhanden sind, an denen je eine Filtereinheit (62) angeordnet werden kann und dabei der Kasten (53) der Filtereinheit eine zum Beschichtungsraum hin offene Nische (2) bildet, und dass bei jeder Nische (2) der Nischenboden (7) als Pulverleitelement (7) ausgebildet ist, welches unterhalb des Filterelements (4), jedoch höher als der Kabinenboden angeordnet ist und in den Beschichtungsraum führt.

2. Kabine nach Anspruch 1, dadurch gekennzeichnet, dass die Leitelemente (7) schräg nach unten in den Beschichtungsraum geneigte Rutschen sind.

3. Kabine nach Anspruch 1 oder 2, dadurch gekennzeichnet, dass die Leitelemente (7) einen Fluidboden (56, 57) haben.

4. Kabine nach einem der Ansprüche 1 bis 3, dadurch gekennzeichnet, dass die jeweils einen Kasten (53) und Filterelemente (4) beinhaltenden auswechselbaren Filtereinheiten (62) tragbare Einheiten mit einem Gewicht von weniger als 10 kg, vorzugsweise mit einem Gewicht von ungefähr 5 kg sind.

5. Kabine nach einem der Ansprüche 1 bis 4, dadurch gekennzeichnet, dass die vertikale Mitte (58) der Filterelemente (4) höher liegt als die vertikale Mitte (59) des Beschichtungsraumes.

6. Kabine nach einem der Ansprüche 1 bis 5, dadurch gekennzeichnet, dass ungefähr mittig im Kabinenboden (8) des Beschichtungsraumes eine Pulversammelöffnung (9) gebildet ist und dass der Kabinenboden von allen Seiten her und über die gesamte, von den Sprühvorrichtungen (15, 41, 42, 43, 44) und den Abluftreinigungseinheiten (2 bis 7) eingenommene Kabinenlänge als zu dieser Öffnung hin nach unten geneigte Rutsche ausgebildet ist.

7. Kabine nach einem der Ansprüche 1 bis 6, dadurch gekennzeichnet, dass mindestens ein Teil (21, 23) des Kabinenbodens (8) als Fluidboden ausgebildet ist.

8. Kabine nach Anspruch 6 oder 7, dadurch gekennzeichnet, dass sich unter der Pulversammelöffnung (9) ein das Pulver vom Kabinenboden (8) übernehmender Behälter (10) befindet, dass an diesen Behälter ein frisches Pulver lieferndes Reservoir (52) angeschlossen ist, und dass von dem Behälter (10) mindestens eine Pulverförderleitung (14) zu den Sprühvorrichtungen (15, 41, 42, 43, 44) führt.

9. Kabine nach einem der Ansprüche 1 bis 8, dadurch gekennzeichnet, dass die jeweils einen Kasten (53) und Filterelemente (4) beinhaltenden Filtereinheiten (62) gegen Sprühvorrichtungseinheiten (43) austauschbar sind.

## Claims

1. Cabin for the spray coating of objects with powder, having a cabin inlet (31) and a cabin outlet (32) for conveying objects through a coating room in the longitudinal direction of the cabin, having at least one spray device (15) at one longitudinal side of the cabin, having at least one exhaust air cleaning unit (3) disposed on one longitudinal side of the cabin, which has at least one filter element (4) in a box (53) open on one side, which is disposed with its open side towards the coating room at one longitudinal side of the cabin and is detatchably fixed to the cabin and together with the filter elements (4) forms a filter unit (62), and having a collecting device (8, 21, 23) for surplus powder, which extends over the entire length and width of the coating room on the cabin floor, characterised in that at least one of the longitudinal walls (1) of the cabin are provided several apertures (54) one behind the other for filter units (62), on each of which one filter unit (62) respectively can be disposed and thereby the box (53) of the filter unit forms a recess (2) open to the coating room, and in that for each recess (2) the recess floor (7) is constructed as a powder conveying element (7), which is disposed below the filter element (4), but higher than the cabin floor and leads into the coating room.

2. Cabin according to Claim 1, characterised in that the conveying elements (7) are chutes sloping downwards into the coating room.

3. Cabin according to Claim 1 or 2, characterised in that the conveying elements (7) have a fluid floor (56, 57).

4. Cabin according to one of Claims 1 to 3, characterised in that the replaceable filter units (62) containing a box (53) and filter elements (4) respectively are portable units having a weight of less than 10 kg, preferably with a weight of approximately 5 kg.

5. Cabin according to one of Claims 1 to 4, characterised in that the vertical centre (58) of the filter elements (4) is higher than the vertical centre (59) of the coating room.

6. Cabin according to one of Claims 1 to 5, characterised in that roughly in the centre of the cabin floor (8) of the coating room a powder collection aperture (9) is formed and in that the cabin floor is constructed as a chute sloping downwards to this aperture from all sides and over the entire cabin length occupied by the spray devices (15, 41, 42, 43, 44) and the exhaust air cleaning units (2 to 7).

7. Cabin according to one of Claims 1 to 6, characterised in that at least one part (21, 23) of the cabin floor (8) is constructed as a fluid floor.

8. Cabin according to Claim 6 or 7, characterised in that under the powder collection aperture (9) there is a container (10) receiving the powder from the cabin floor (8), in that to this container is connected a reservoir (52) supplying fresh powder, and in that from the container (10) leads at least one powder conveying line (14) to the spray devices (15, 41, 42, 43, 44).

9. Cabin according to one of Claims 1 to 8, characterised in that the filter units (62) containing a box (53) and filter elements (4) respectively are interchangeable with spray devices (43).

## Revendications

1. Cabine pour le revêtement d'objets par pulvérisation de poudre, munie d'une entrée de cabine (31) et d'une sortie de cabine (32) pour le passage d'objets à travers une zone de revêtement dans la direction longitudinale de la cabine, d'au moins un dispositif de pulvérisation (15) sur un côté longitudinal de la cabine, d'au moins un ensemble d'épuration d'air sortant (3) disposé sur un côté longitudinal de la cabine, qui présente au moins un élément de filtre (4) dans une boîte (53) ouverte d'un côté, qui est disposée par son côté ouvert en direction de la zone de revêtement, sur un côté longitudinal de la cabine et est fixé à la cabine de façon détachable et forme, en même temps que les éléments de filtre (4), un ensemble de filtre (62), et d'un dispositif collecteur (8, 21, 23) de poudre en excès qui s'étend sur toute la longueur et la largeur de la zone de revêtement, au fond de la cabine, caractérisée en ce que sur au moins une des parois longitudinales (1) de la cabine se trouvent successivement plusieurs ouvertures (54) pour ensembles de filtre (62) sur chacune desquelles on peut disposer un ensemble de filtre (62), la boîte (53) de l'ensemble de filtre formant une niche (2) ouverte vers la zone de revêtement, et en ce qu'à chaque niche (2), le fond de niche (7) est conçu comme un élément directeur de poudre (7) qui est disposé en dessous de l'élément de filtre (4) mais plus haut que le fond de la cabine et conduit à la zone de revêtement.

2. Cabine selon la revendication 1, caractérisée en ce que les éléments directeurs (7) sont des toboggans inclinés obliquement vers le bas vers la zone de revêtement.

3. Cabine selon l'une des revendications 1 et 2, caractérisée en ce que les éléments directeurs (7) ont un fond de fluide (56, 57).

4. Cabine selon l'une des revendications 1 à 3, caractérisée en ce que les ensembles de filtre interchangeables (62), comportant chacun une boîte (53) et des éléments de filtre (4), sont des ensembles portables ayant un poids de moins de 10 kg, de préférence un poids d'environ 5 kg.

5. Cabine selon l'une des revendications 1 à 4, caractérisée en ce que le milieu vertical (58) des éléments de filtre (4) est situé plus haut que le milieu vertical (59) de la zone de revêtement.

6. Cabine selon l'une des revendications 1 à 5, caractérisée en ce qu'à peu près au milieu, dans le fond de cabine (8) de la zone de revêtement, est formée une ouverture collectrice de poudre (9), et en ce que le fond de cabine est constitué, depuis tous les côtés et sur toute la longueur de la cabine, occupée par les dispositifs de pulvérisation (15, 41, 42, 43, 44) et les ensembles d'épuration d'air sortant (2 à 7), comme un toboggan incliné vers le bas en direction de cette ouverture.

7. Cabine selon l'une des revendications 1 à 6, caractérisée en ce qu'au moins une partie du fond (8) de la cabine est conçue sous forme de fond de fluide.

8. Cabine selon l'une des revendications 6 et 7, caractérisée en ce que sous l'ouverture collectrice de poudre (9) se trouve un récipient (10) reprenant la poudre du fond (8) de la cabine, en ce qu'à ce récipient est raccordé un réservoir (52) fournissant de la poudre fraîche, et en ce que du récipient (10), au moins un tuyau de transport (14) conduit aux dispositifs de pulvérisation (15, 41, 42, 43, 44).

9. Cabine selon l'une des revendications 1 à 8, caractérisée en ce que les ensembles de filtre (62) comportant chacun, une boîte (53) et des éléments de filtre (4) peuvent être remplacées par des ensembles de dispositif de pulvérisation (43).
